# FASCICULE DE BREVET EUROPEEN

(11) **EP 1 327 760 B1**
(45) Date de publication et mention de la délivrance du brevet: **12.07.2006**
(21) Numéro de dépôt: 03290006.0
(22) Date de dépôt: 02.01.2003
(51) Int. Cl.: F02D 41/18

(54) **Système de détermination de la masse de gaz admise dans un moteur à combustion interne de véhicule automobile**
Verfahren zur Bestimmung der zugeführten Gasmenge in einer Brennkraftmaschine eines Kraftfahrzeugs
System for determining the intake gas amount in an engine of a vehicle

(30) Priorité: 09.01.2002 FR 0200218
(43) Date de publication de la demande: 16.07.2003
(73) Titulaire: Peugeot Citroen Automobiles SA, 92200 Neuilly sur Seine (FR)
(72) Inventeur: Traumat, Grégory, 91390 Morsang sur Orge (FR)
(74) Mandataire: Habasque, Etienne J. Jean-François

(56) Documents cités:
- EP-A- 0 674 101
- DE-A- 19 927 674
- US-A- 4 644 474

## Description

La présente invention concerne un système de détermination de la masse de gaz admise dans un moteur à combustion interne de véhicule automobile.

Il existe déjà dans l'état de la technique, des dispositifs qui permettent de mesurer la quantité d'air frais entrant dans un moteur à combustion interne en utilisant par exemple un débitmètre à film chaud.

Ce dernier est constitué d'éléments sensibles chauffés soumis au refroidissement provoqué par le passage de l'air frais entrant dans le moteur.

Le débitmètre délivre alors une information de débit d'air entrant en fonction de la quantité d'énergie qu'il doit fournir aux éléments sensibles pour les maintenir à leur température de fonctionnement.

Cette valeur du débit d'air est une grandeur utilisée par des moyens de contrôle du fonctionnement du moteur, tels que par exemple un calculateur de contrôle moteur également appelé « calculateur CMM », afin de pouvoir contrôler le fonctionnement de celui-ci.

En particulier, pour les moteurs Diesel, équipés d'un système de recirculation des gaz d'échappement en entrée du moteur, également appelé « système EGR », le calculateur de contrôle moteur utilise l'information de débit d'air entrant dans celui-ci, pour doser la quantité de gaz à recirculer dans le moteur et ce, en fonction généralement du régime et de la charge de celui-ci.

Le débitmètre est en général placé en aval d'un filtre à air, en entrée du moteur, c'est-à-dire du côté air propre de celui-ci.

Cependant, ce débitmètre s'encrasse progressivement par dépôt sur ses éléments sensibles, par exemple de particules ou autres, en suspension dans l'air et non retenues par le filtre à air.

Le pouvoir d'isolation thermique de ces particules ainsi que les perturbations de l'écoulement d'air qu'elles provoquent, sont alors à l'origine de dérives dans la lecture et la détermination du débit d'air par ce débitmètre.

Ces dérives peuvent être aussi bien positives que négatives, en fonction du profil de roulage du véhicule, de la qualité de l'air rencontré, etc..., et atteignent des niveaux en valeur absolue qui peuvent être supérieurs à 10%.

On conçoit alors que le débit d'air frais admis dans le moteur tel que délivré par ce débitmètre peut être erroné et avoir pour conséquence, un mauvais dosage de gaz à recirculer dans le moteur.

Un tel mauvais dosage se traduit alors par exemple par un déplacement du compromis Nox-particules (dérive des émissions) du véhicule, se traduisant par exemple par une réduction de l'un des polluants au détriment de l'autre et pouvant conduire au dépassement de l'un des deux seuils d'émission fixés par exemple de façon réglementaire.

Le but de l'invention est donc de résoudre ces problèmes.

A cet effet, l'invention a pour objet un système de détermination de la masse de gaz admise dans un moteur à combustion interne de véhicule automobile, caractérisé en ce qu'il comporte
- des moyens de mesure du régime de rotation du moteur ;
- des moyens de mesure de la pression et de la température des gaz admis dans le moteur ;
- des moyens de mesure de la masse de gaz admise dans le moteur ; et
- une unité de traitement d'informations commandée par des moyens de déclenchement du basculement du fonctionnement de celle-ci entre un premier état dit d'apprentissage et un second état dit de recalage, selon lesquels dans le premier état, l'unité de traitement d'informations est adaptée pour calculer et mémoriser dans des moyens de stockage correspondants, des informations de rendement volumétrique du moteur en fonction des conditions de fonctionnement du moteur, selon la relation : ${η}_{vol} = {M}_{airm} / \frac{N}{2} \times Cylindrée \times \frac{{{P}^{′}}_{2}}{R \times {{T}^{′}}_{2}}$ où :
   ηᵥₒₗ représente le rendement volumétrique calculé;
   M_{airm,} la masse d'air admise mesurée par les moyens de mesure correspondants ;
   N, le régime de rotation du moteur mesuré par les moyens de mesure correspondants ;
   P'₂, la pression des gaz mesurée par les moyens de mesure correspondants ;
   R, la constante des gaz parfaits ; et
   T'₂ la température des gaz mesurée par les moyens de mesure correspondants ;
   et dans le second état, l'unité de traitement d'informations est adaptée pour calculer une masse d'air admise selon la relation : ${M}_{airc} = {η}_{vol} \times \frac{N}{2} \times Cylindrée \times \frac{{{P}^{′}}_{2}}{R \times {{T}^{′}}_{2}}$ où :
      M_{airc} représente la masse de gaz admise calculée ;
      N, le régime de rotation du moteur mesuré par les moyens de mesure correspondants ;
      P'₂, la pression des gaz admis mesurée par les moyens de mesure correspondants ;
      R, la constante des gaz parfaits ;
      T'₂, la température des gaz admis mesurée par les moyens de mesure correspondants;
      et ηᵥₒₗ le rendement volumétrique du moteur acquis par cette unité dans les moyens de stockage correspondants pour les conditions correspondantes de fonctionnement du moteur, et en ce que l'unité de traitement d'informations est adaptée pour comparer cette masse de gaz calculée à une masse d'air mesurée délivrée par les moyens de mesure correspondants, pour déterminer un décalage entre ces valeurs et permettre le recalage des informations de masse d'air délivrées par les moyens de mesure correspondants.

Selon d'autres caractéristiques :
- les moyens de déclenchement du basculement du fonctionnement de l'unité de traitement d'informations comprennent des moyens d'acquisition du kilométrage parcouru par le véhicule et des moyens de comparaison de ce kilométrage à un seuil prédéterminé pour faire basculer l'unité de traitement d'informations de son premier état vers son second état ;
- l'unité de traitement d'informations est adaptée pour calculer les informations de rendement volumétrique et de décalage, une fois par roulage du véhicule et par point de fonctionnement déterminé.

L'invention sera mieux comprise à la lecture de la description qui va suivre, donnée uniquement à titre d'exemple et faite en se référant aux dessins annexés, sur lesquels :
- la Fig.1 représente un schéma synoptique illustrant la structure générale d'un moteur à combustion interne de véhicule automobile équipé d'un système de détermination selon l'invention ; et
- la Fig.2 représente un organigramme illustrant le fonctionnement de celui-ci.

On a en effet représenté sur la figure 1, un moteur à combustion interne désigné par la référence générale 1 sur cette figure, ce moteur étant par exemple un moteur Diesel, associé à un circuit 2 de recirculation de gaz d'échappement en entrée de celui-ci, dans lequel est interposée une vanne 3 dite « vanne de recyclage ou EGR ».

Ce système permet d'assurer la recirculation de gaz d'échappement entre la sortie d'échappement du moteur désignée par la référence générale 4 et l'entrée de celui-ci désignée par la référence générale 5.

Cette entrée de gaz est également associée à une admission désignée par la référence générale 6 dans laquelle est intégré un filtre à air désigné par la référence générale 7.

Une unité de traitement d'informations désignée par la référence générale 8 formée par exemple par un calculateur de contrôle moteur également appelé « calculateur CMM », est associée à ce moteur et reçoit en entrée, des informations de régime et de charge du moteur en provenance de capteurs correspondants, 8a et 8b respectivement.

Ce calculateur de contrôle moteur est alors adapté par exemple pour réguler la quantité de gaz recirculé dans le moteur en agissant sur la vanne d'EGR 3.

Ce calculateur est également relié en entrée à des moyens désignés par la référence générale 9 de mesure de la pression et de la température des gaz admis dans le moteur et à des moyens 10 de mesure de la masse de gaz admise dans le moteur.

Ces différents moyens sont intégrés par exemple dans les moyens d'admission de gaz dans le moteur.

En fait, le calculateur CMM 8 constitue une unité de traitement d'informations qui est commandée comme cela sera décrit plus en détail par la suite, par des moyens de déclenchement du basculement de son fonctionnement, entre un premier état dit d'apprentissage et un second état dit de recalage.

Dans le premier état, cette unité de traitement d'informations est en effet adaptée pour calculer et mémoriser dans des moyens de stockage correspondants par exemple 8c, des informations de rendement volumétrique du moteur en fonction des conditions de fonctionnement du moteur et selon la relation : ${η}_{vol} = {M}_{airm} / \frac{N}{2} \times Cylindrée \times \frac{{{P}^{′}}_{2}}{R \times {{T}^{′}}_{2}}$ où :
ηᵥₒₗ représente le rendement volumétrique calculé ;
Mₐᵢᵣₘ, la masse d'air admise mesurée par les moyens de mesure correspondants 10 ;
N, le régime de rotation du moteur mesuré par les moyens de mesure correspondants 8a ;
P'₂, la pression des gaz mesurée par les moyens de mesure correspondants 9 ;
R, la constante des gaz parfaits ; et
T'₂ la température des gaz mesurée par les moyens de mesure correspondants 9.

On sait en effet qu'il est possible de déterminer l'information de débit d'air frais entrant dans le moteur, à l'aide des différentes informations et relation mentionnées précédemment, dans la mesure où certains termes de cette relation, sont constants et connus, tels que par exemple la cylindrée et la constante des gaz parfaits.

D'autres termes sont mesurés à l'aide de capteurs correspondants, tels que le régime, la pression et la température des gaz, alors que le terme de rendement volumétrique n'est ni constant (fonction du moteur, du régime et de la charge notamment), ni mesurable, mais peut être déterminé par calcul.

En fait, les moyens de déclenchement du basculement du fonctionnement de l'unité de traitement d'informations 8 entre le premier et le second états peuvent par exemple comporter des moyens d'acquisition du kilométrage parcouru par le véhicule et des moyens de comparaison de ce kilométrage à un seuil prédéterminé pour faire basculer l'unité de traitement d'informations, de son premier état vers son second état en fonction du résultat de cette comparaison.

En effet, lorsque le véhicule présente un faible kilométrage, le débitmètre n'a pas encore dérivé, dans la mesure où il n'est pas encore encrassé et délivre donc une information de masse d'air admise relativement fiable.

Ceci permet alors d'exploiter la relation précédente avec la valeur de débit d'air telle que délivrée par ce débitmètre 10 pour calculer le rendement volumétrique du moteur, lors de la phase d'apprentissage.

Ce rendement est alors stocké dans des moyens correspondants 8c de cette unité 8 pour les conditions correspondantes de fonctionnement du moteur.

Une fois que le véhicule a atteint le seuil kilométrique prédéterminé, les moyens de déclenchement font basculer l'unité de traitement d'informations 8 vers son second état de fonctionnement dans lequel celle-ci calcule une masse d'air admise selon la relation : ${M}_{airc} = {η}_{vol} \times \frac{N}{2} \times Cylindrée \times \frac{{{P}^{′}}_{2}}{R \times {{T}^{′}}_{2}}$ où :
M_{airc} représente la masse de gaz admise calculée ;
N, le régime de rotation du moteur mesuré par les moyens de mesure correspondants 8a ;
P'₂, la pression des gaz admis mesurée par les moyens de mesure correspondants 9 ;
R, la constante des gaz parfaits ;
T'₂, la température des gaz admis mesurée par les moyens de mesure correspondants 9 ;
et ηᵥₒₗ le rendement volumétrique du moteur acquis par cette unité 8 dans les moyens de stockage correspondants 8c pour les conditions correspondantes de fonctionnement du moteur, comme déterminé lors de la phase d'apprentissage.

Dans ce second état, c'est-à-dire une fois que le véhicule a parcouru un kilométrage prédéterminé, on utilise l'équation précédente et les valeurs de rendement volumétrique calculées et stockées pour déterminer le débit d'air frais entrant dans le moteur et comparer cette masse de gaz calculée à la masse d'air mesurée délivrée par les moyens de mesure correspondants 10, pour déterminer un décalage entre ces valeurs et permettre le recalage des informations de masse d'air délivrées par les moyens de mesure correspondants.

On conçoit que ceci présente un certain nombre d'avantages par rapport aux systèmes de l'état de la technique, dans la mesure où les informations délivrées sont beaucoup plus précises.

Par ailleurs, la phase d'apprentissage permet de prendre en compte le fonctionnement de chaque moteur, ce qui permet également d'améliorer la fiabilité des informations en adaptant les conditions de détermination à chaque moteur.

On a illustré sur la figure 2, un organigramme représentant ce fonctionnement.

Lors de la première étape illustrée sur cette figure et désignée par la référence générale 11, on détermine si les conditions sont propices à l'activation de la stratégie décrite. Si c'est le cas, le calculateur de contrôle moteur 8 coupe la fonction d'EGR lors de l'étape 12, c'est-à-dire coupe la recirculation des gaz d'échappement en fermant la vanne EGR 3.

Lors de l'étape 13, l'unité de traitement d'informations 8 relève le kilométrage parcouru par le véhicule et le compare à la valeur de seuil prédéterminée, pour savoir si le kilométrage parcouru par le véhicule est inférieur à ce seuil.

Si c'est le cas, lors de l'étape 14, l'unité de traitement d'informations assure l'acquisition de la masse d'air ou du débit d'air à partir du débitmètre 10 intégré dans la ligne d'admission du moteur.

En 15, l'unité de traitement d'informations assure l'acquisition des informations de régime de rotation du moteur, de pression de gaz admis et de température de gaz admis, à partir des capteurs correspondants 8a et 9 pour permettre en 16, le calcul du rendement volumétrique correspondant selon l'équation décrite précédemment et le stockage de ces différentes informations dans des moyens de mémorisation correspondants 8c.

En 17, la fonction de recirculation est réactivée.

Ceci correspond donc au premier état dit d'apprentissage de fonctionnement de l'unité de traitement d'informations 8.

Si le test effectué en 13 montre que le véhicule a parcouru un kilométrage supérieur à la valeur de seuil, l'unité de traitement d'informations 8 bascule dans son second état de fonctionnement dit de recalage.

A cet effet, lors de l'étape 18, l'unité de traitement d'informations récupère dans les moyens de mémorisation 8c, une valeur de rendement volumétrique telle que déterminée lors de la phase d'apprentissage pour les conditions correspondantes de fonctionnement du moteur.

En 19, l'unité mesure le débit d'air délivré par le débitmètre 10.

Lors de l'étape 20, cette unité mesure le régime de rotation du moteur, et la pression et la température des gaz admis, ce qui permet lors de l'étape 21 à cette unité de calculer le débit d'air admis à partir de la relation décrite précédemment.

Lors de l'étape 22, l'unité de traitement d'informations compare la masse de gaz calculée à la masse d'air mesurée, telle que délivrée par les moyens de mesure correspondants, pour déterminer un décalage entre ces valeurs et permettre le stockage de ce décalage et le recalage des informations de masse d'air délivrées par les moyens de mesure correspondants.

Les calculs de rendement volumétrique et de décalage réalisés lors des phases d'apprentissage et de recalage peuvent n'être mis en oeuvre par l'unité de traitement d'informations, qu'une fois par roulage du véhicule par point de fonctionnement déterminé.

On conçoit alors que ceci permet d'assurer une détermination extrêmement fiable et précise de la masse de gaz admis dans le moteur, ce qui permet d'améliorer les conditions de fonctionnement de celui-ci et en particulier le contrôle du niveau des émissions polluantes liées au fonctionnement de celui-ci, en évitant toute dérive liée à l'encrassement des moyens de mesure de débit.

## Revendications

1. Système de détermination de la masse de gaz admise dans un moteur à combustion interne (1) de véhicule automobile, **caractérisé en ce qu'**il comporte :
- des moyens (8a) de mesure du régime de rotation du moteur ;
- des moyens (9) de mesure de la pression et de la température des gaz admis dans le moteur ;
- des moyens (10) de mesure de la masse de gaz admise dans le moteur ; et
- une unité de traitement d'informations (8) commandée par des moyens de déclenchement du basculement du fonctionnement de celle-ci entre un premier état dit d'apprentissage et un second état dit de recalage, selon lesquels dans le premier état, l'unité de traitement d'informations (8) est adaptée pour calculer et mémoriser dans des moyens de stockage correspondants (8c), des informations de rendement volumétrique du moteur en fonction des conditions de fonctionnement du moteur, selon la relation : ${η}_{vol} = {M}_{airm} / \frac{N}{2} \times Cylindrée \times \frac{{{P}^{′}}_{2}}{R \times {{T}^{′}}_{2}}$ où:
ηᵥₒₗ représente le rendement volumétrique calculé ;
Mₐᵢᵣₘ, la masse d'air admise mesurée par les moyens de mesure correspondants (10) ;
N, le régime de rotation du moteur mesuré par les moyens de mesure correspondants (8a) ;
P'₂, la pression des gaz mesurée par les moyens de mesure correspondants (10) ;
R, la constante des gaz parfaits ; et
T'₂ la température des gaz mesurée par les moyens de mesure correspondants (9) ;
et dans le second état, l'unité de traitement d'informations est adaptée pour calculer une masse d'air admise selon la relation : ${M}_{airc} = {η}_{vol} \times \frac{N}{2} \times Cylindrée \times \frac{{{P}^{′}}_{2}}{R \times {{T}^{′}}_{2}}$ où :
M_{airc} représente la masse de gaz admise calculée ;
N, le régime de rotation du moteur mesuré par les moyens de mesure correspondants (8a) ;
P'₂, la pression des gaz admis mesurée par les moyens de mesure correspondants (9) ;
R, la constante des gaz parfaits ;
T'₂, la température des gaz admis mesurée par les moyens de mesure correspondants (9) ;
et ηᵥₒₗ le rendement volumétrique du moteur acquis par cette unité dans les moyens de stockage correspondants (8c) pour les conditions correspondantes de fonctionnement du moteur, et **en ce que** l'unité de traitement d'informations (8) est adaptée pour comparer cette masse de gaz calculée à une masse d'air mesurée délivrée par les moyens de mesure correspondants (10), pour déterminer un décalage entre ces valeurs et permettre le recalage des informations de masse d'air délivrées par les moyens de mesure correspondants (10).

2. Système selon la revendication 1, **caractérisé en ce que** les moyens de déclenchement du basculement du fonctionnement de l'unité de traitement d'informations (8) comprennent des moyens d'acquisition du kilométrage parcouru par le véhicule et des moyens de comparaison de ce kilométrage à un seuil prédéterminé pour faire basculer l'unité de traitement d'informations de son premier état vers son second état.

3. Système selon la revendication 1 ou 2, **caractérisé en ce que** l'unité de traitement d'informations (8) est adaptée pour calculer les informations de rendement volumétrique et de décalage, une fois par roulage du véhicule et par point de fonctionnement déterminé.

## Claims

1. System for determining the mass of gas admitted into an internal combustion engine (1) of a motor vehicle, **characterised in that** it comprises:
- means (8a) for measuring the engine revolution speed range;
- means (9) for measuring the pressure and temperature of the gases admitted into the engine;
- means (10) for measuring the mass of gas admitted into the engine; and
- a data-processing unit (8) controlled by means of actuating the tripping of this unit between a first state referred to as the learning state and a second state referred to as the setting state, according to which, in the first stage, the data processing unit (8) is capable of calculating and memorising in corresponding storage means (8c) information relating to the volumetric yield of the engine as a function of the operating conditions of the engine, according to the formula: ${η}_{vol} = {M}_{airm} / \frac{N}{2} \times cubic capacity / displacement \times \frac{{{P}^{′}}_{2}}{R \times {{T}^{′}}_{2}}$
where
ηᵥₒₗ represents the calculated volumetric yield;
Mₐᵢᵣₘ represents the measured mass of air admitted by the corresponding measurement means (10);
N represents the revolution speed range of the engine measured by the corresponding measurement means (8a);
P'₂ represents the pressure of the gases measured by the corresponding measurement means (10);
R represents the constant of the perfect gases; and
T'₂ represents the temperature of the gases measured by the corresponding measurement means (9);
and in the second state the data-processing unit is adjusted such as to calculate a mass of air admitted according to the formula: ${M}_{airc} = {η}_{vol} \times \frac{N}{2} \times cubic capacity / displacement \times \frac{{{P}^{′}}_{2}}{R \times {{T}^{′}}_{2}}$
where
M_{airc} represents the calculated mass of gas admitted,
N represents the revolution speed range of the engine measured by the corresponding measurement means (8a);
P'₂ represents the pressure of the gases admitted measured by the corresponding measurement means (9);
R represents the constant of the perfect gases;
T'₂ represents the temperature of the gases admitted measured by the corresponding measurement means (9);
and ηᵥₒₗ represents the volumetric yield of the engine acquired by this unit in the corresponding storage means (8c) for the corresponding operating conditions of the engine, and **in that** the data-processing unit (8) is capable of comparing this calculated mass of gas with a measured mass of air delivered by the corresponding measurement means (10), in order to determine a shift or offset between these values and to allow for the setting of the data for the mass of air delivered by the corresponding measurement means (10).

2. System according to Claim 1, **characterised in that** the means for actuating the tripping of the data-processing unit (8) comprise means for acquisition of the kilometrage covered by the vehicle and means of comparing this kilometrage with a predetermined threshold in order to trip the data-processing unit from its first state into its second state.

3. System according to Claim 1 or 2, **characterised in that** the data-processing unit (8) is capable of calculating the data relating to the volumetric yield and shift or offset, once per run of the vehicle and per determined operating point.

## Patentansprüche

1. System zur Bestimmung einer, in einen inneren Verbrennungsmotor (1) eines Kraftfahrzeugs zugeführten Gasmenge, **gekennzeichnet durch** folgende Bestandteile:
- Messgeräte (8a) zur Bestimmung der Motordrehzahl
- Messgeräte (9) zur Bestimmung des Drucks und der Temperatur der in den Motor zugeführten Gase
- Messgeräte (10) zur Bestimmung einer in den Motor zugeführten Gasmenge, und
- eine Datenverarbeitungseinheit (8), gesteuert **durch** Einheiten zur Betätigung der Umschaltfunktion derselben, zwischen einer ersten, sogenannten Lernposition und einer zweiten, sogenannten Einstellungsposition, wobei in der ersten Position die Datenverarbeitungseinheit (8) Daten bezüglich des Liefergrads des Motors in Abhängigkeit von den Betriebsbedingungen des Motors berechnen und in entsprechenden Speichereinheiten (8c) speichern kann, gemäß des Verhältnisses: ${η}_{vol} = {M}_{airm} / \frac{N}{2} \times Hubraum \times \frac{{{P}^{′}}_{2}}{R \times {{T}^{′}}_{2}}$
wobei
ηᵥₒₗ den berechneten Liefergrad bezeichnet;
Mₐᵢᵣₘ die von den entsprechenden Messeinheiten (10) gemessene, zugeführte Luftmenge;
N die von den entsprechenden Messeinheiten (8a) gemessene Motordrehzahl;
P'₂ den von den entsprechenden Messeinheiten (10)[this should read: 9] gemessenen Gasdruck
R die Konstante der idealen Gase, und
T'₂ die von den entsprechenden Messeinheiten (9) gemessene Gastemperatur bezeichnet;
und in der zweiten Position die Datenverarbeitungseinheit eine zugeführte Luftmenge berechnen kann, gemäß des Verhältnisses:${M}_{airc} = {η}_{vol} \times \frac{N}{2} \times Hubraum \times \frac{{{P}^{′}}_{2}}{R \times {{T}^{′}}_{2}}$
wobei:
M_{airc} die berechnete zugeführte Gasmenge bezeichnet;
N die von den entsprechenden Messeinheiten (8a) gemessene Motordrehzahl;
P'₂ den von den entsprechenden Messeinheiten (9) gemessenen Gasdruck;
R die Konstante der idealen Gase, und
T'₂ die von den entsprechenden Messeinheiten (9) gemessene Gastemperatur, und
ηᵥₒₗ den Liefergrad des Motors, erfasst von dieser Einheit für die entsprechenden Betriebsbedingungen des Motors in den entsprechenden Speichereinheiten (8c), wobei die Datenverarbeitungseinheit (8) die berechnete Gasmenge mit einer von den entsprechenden Messeinheiten (10) gemessenen Luftmasse vergleichen und so eine Abweichung zwischen diesen Werten bestimmen und die Einstellung der von den entsprechenden Messeinheiten (10) gemessenen Daten bezüglich der Luftmenge ermöglichen kann.

2. System gemäß Anspruch 1, **dadurch gekennzeichnet, dass** die Einheiten zur Betätigung der Umschaltfunktion der Datenverarbeitungseinheit (8) über Mittel zur Erfassung der vom Kraftfahrzeug zurückgelegten Kilometerzahl und über Mittel zum Vergleich dieser Kilometerzahl mit einem vorherbestimmten Schwellenwert verfügen, um die Datenverarbeitungseinheit von ihrer ersten Position in die zweite umzuschalten.

3. System gemäß einem der Ansprüche 1 oder 2, **dadurch gekennzeichnet, dass** die Datenverarbeitungseinheit (8) die Daten des Liefergrads einerseits an Hand des Rollens des Fahrzeuges und andererseits an Hand eines bestimmten Betriebspunkts berechnen kann.
